# EUROPÄISCHE PATENTSCHRIFT

(11) **EP 0 018 469 B1**
(45) Veröffentlichungstag und Bekanntmachung des Hinweises auf die Patenterteilung: **23.02.1983**
(21) Anmeldenummer: 80100722.0
(22) Anmeldetag: 13.02.1980
(51) Int. Cl.: H01H 37/12, H05B 1/02

(54) **Temperaturregelschalter**
Temperature control switch
Interrupteur de thermorégulation

(30) Priorität: 03.05.1979 DE 2917813
(43) Veröffentlichungstag der Anmeldung: 12.11.1980
(73) Patentinhaber: Licentia Patent-Verwaltungs-GmbH, 60596 Frankfurt (DE)
(72) Erfinder: Koehn, Otto, Dipl.-Ing., D-3500 Kassel (DE)
(74) Vertreter: Vogl, Leo, Dipl.-Ing.

## Beschreibung

Die Erfindung betrifft einen Temperaturregelschalter gemäss dem Oberbegriff des ersten Anspruches.

Es ist bei Temperaturregelschaltern dieser Art ganz allgemein bekannt, am Anfang oder auch am Ende des möglichen Verstellweges einen Ein-Aus-Schaltkontakt zu betätigen, während über den übrigen Verstellweg die Einstellvorrichtung frei verdreht oder verschoben werden kann, um unterschiedliche Schalttemperaturen für einen temperaturabhängig betätigbaren Schaltkontakt vorzugeben. Ein so ausgebildeter Temperaturregelschalter ist für die durchgehende Temperaturregelung über einen vorbestimmten Temperaturbereich geeignet

Weiterhin ist es bekannt (CH-AS-391 057) ein mit einer Nocke einstellbares Bimetallelement eines Bimetalischalters mit einer Federbetätigung so auszubilden, dass die Feder bei ihrer Verbiegung infolge der Erwärmung gegen einen einstellbaren Anschlag zum Anliegen kommt. Da die Feder als Schnappfeder gestaltet ist, kann durch die Einstellung des Anschlags erreicht werden, dass sie beim Verbiegen ihren Totpunkt nicht erreicht oder diesen überschreitet. Ein mit der Feder verbundener Kontakt kann dadurch für zwei Schaltbereiche eingesetzt werden, was bei der Regelung von Kochplatten in Kochherden auch ausgenutzt wird. Abgesehen von dem aufwendigen Aufbau des bekannten Schalters genügt die Verwendung einer Schnappfeder mit den nicht unerheblichen Justierungszeiten den häufigen Anforderungen in der Fertigungstechnik nicht mehr.

Um nicht für zwei unterschiedliche Temperaturregelbereiche zwei Temperaturregelschalter einsetzen zu müssen, hat sich die Erfindung unter den Voraussetzungen leichter Bedienbarkeit und einfacher Herstellung die Aufgabe gestellt, einen Rast- und Ausschaltpunkt in einen solchen Drehbereichswinkel des Schalters gemäss dem Oberbegriff des Anspruchs 1 zu legen, um so an bestimmter Stelle die Temperaturregelung in zwei Bereiche aufzuteilen.

Die Lösung dieser Aufgabe erfolgt durch die kennzeichnenden Merkmale des ersten Anspruchs.

Durch die überfahrbare Rastvorrichtung wird somit der gesamte Verstellweg der Einstellvorrichtung in Verstellstrecken mit entsprechenden Temperaturregelbereichen aufgeteilt. Um von einem Temperaturregelbereich zum anderen zu gelangen, muss daher erst die Rastvorrichtung überwunden werden. Fehleinstellungen können somit nicht unbeabsichtigt, z.B. durch Anstossen an die Einstellvorrichtung erfolgen. Dabei kann mit dem üblichen Aufwand für einen Temperaturregelschalter in zwei getrennten Temperaturregelbereichen eine Regelung durchgeführt werden, ohne dabei elektrische oder mechanische Umschalteinrichtungen verwenden zu müssen. Die Anwendung eines so ausgebildeten Temperaturregelschalters ist besonders vorteilhaft in Kühlschränken, wenn sie einerseits in einem Temperaturbereich von z.B. 0°C bis plus 6°C für die übliche Kühlung und anderseits zur Frischhaltung von Gemüse und Südfrüchten in einem Temperaturbereich von z.B. 6°C bis plus 15°C betrieben werden sollen.

Vorteilhafte Ausgestaltungen sind den abhängigen Ansprüchen zu entnehmen.

Die Erfindung ist nachfolgend anhand der Zeichnungen von Ausführungsbeispielen näher erläutert.

Es zeigt:
Fig. 1 den prinzipiellen Aufbau eines Temperaturregelschalters, bei dem die Verstellstrecken der Kurvenbahn gleiche Neigung aufweisen, und
Fig. 2 eine Prinzipdarstellung eines Temperaturregeischalters, bei dem die beiden Verstellstrecken gegenläufige Neigung aufweisen.

Ein Temperaturregelschalter 1 ist mit einem Ein-Aus-Schaltkontakt und mit einem temperaturabhängig gesteuerten Schaltkontakt 3 versehen.

Dem Ein-Aus-Schaltkontakt 2 ist ein Schaltstift 4 zugeordnet, der mit einer Nockenbahn 5 zusammenwirkt. In der Nockenbahn 5 ist eine Vertiefung 6 als Nocken vorgesehen. Der Schaltkontakt 3 ist mit einem Tastfinger 7 ausgestattet, der auf einer Kurvenbahn läuft. Die Nockenbahn 5 und die Kurvenbahn sind auf einer gemeinsamen Welle befestigt, die von Hand verdrehbar ist, wodurch eine Einstellvorrichtung für den Schaltkontakt 3 und den Ein-Aus-Schaltkontakt gebildet ist.

Gemäss Fig. 1 weist die Kurvenbahn über eine in ihrem mittleren Bereich vorgesehene Verstellstrecke 9 einen konstanten Radius auf. Diese Verstellstrecke 9 erstreckt sich dabei über einen Drehwinkel 10, der durch die Länge der Vertiefung 6 in Umfangsrichtung vorgegeben ist. An die Verstellstrecke 9 mit konstantem Radius schliesst sich in der einen Drehrichtung der Kurvenbahn eine weitere Verstellstrecke 11 an, deren Radius bis zu einem Endanschlag 12 hin abnimmt, während sich in der Gegendrehrichtung an die Verstellstrecke 9 eine Verstellstrecke 13 mit zunehmendem Radius anschliesst. Die Verstellstrecke 13 reicht bis zu einem Endanschlag 14.

In der dargestellten Ausgangsstellung des Temperaturregelschalters 1 gemäss Fig. 1 ist der Schaltstift 4 in die Vertiefung 6 der Nockenbahn 5 eingefallen, und der Ein-Aus-Schalter befindet sich zwangsläufig in seiner Ausschaltstellung. Die Vertiefung 6 bildet dabei zusammen mit dem federbelasteten Schaltstift 4 eine Rastvorrichtung 4, 6, die in beiden Drehrichtungen überfahrbar ist. Sobald demnach der Schaltstift 4 über seine schrägen Flanken durch die Kanten der Vertiefung 6 auf die mit konstantem Radius weiterlaufende Nockenbahn 5 angehoben ist, wird der Ein-Aus-Schaltkontakt 2 in seine Einschaltstellung bewegt.

Wenn der Schaltstift 4 in die Vertiefung 6 eingefallen ist, befindet sich der Tastfinger 7 auf der Verstellstrecke 9, deren Radius dem temperaturgesteuerten Schaltkontakt 3 eine Schalttemperatur von beispielsweise plus 6°C vorgibt. Der Messfühler 15 des Schaltkontaktes 3 befindet sich vorzugsweise in einem Kühlgerät, dessen Temperatur im Betrachtungsaugenblick niedriger als plus 6°C sein soll. Daher ist in diesem Fall der Schaltkontakt 3 geöffnet. Wird nun an der Einstellwelle 8 eine Verdrehung der Nockenbahn 5 und der fest damit verbundenen Kurvenbahn so vorgenommen, dass die Verstellstrecke 11 der Kurvenbahn unter dem Tastfinger 7 gleitet, dann wird zunächst der Ein-Aus-Schaltkontakt 2 in seine Einschaltstellung gebracht und dem temperaturgesteuerten Schaltkontakt 3 eine Solltemperatur vorgegeben, die beispielsweise bis auf 0°C abgesenkt wird, wenn der Tastfinger 7 im Bereich des Endanschlages 12 angelangt ist. Dort weist die Verstellstrecke 11 ihren geringsten Radius auf. Sobald die Isttemperatur am Messfühler 15 die von der Verstellstrecke 11 vorgegebene Temperatur unterschreitet, wird der Schaltkontakt 3 geschlossen und beispielsweise das Kühlaggregat des Kühlgerätes eingeschaltet. Nach Erreichen der Solltemperatur schaltet der Schaltkontakt durch die Wirkung des Messfühlers 15 das Kühlaggregat wieder ab. Der Bereich von plus 6 bis 0°C entspricht dabei dem Temperaturbereich eines Kühlschrankes für Normalkühlung.

Soll das Kühlgerät in einem Temperaturbereich von beispielsweise plus 6°C bis plus 15°C betrieben werden, um Gemüse und Südfrüchte od.dgl. lagern zu können, dann wird die Einstellwelle 8 unter Überfahren der Rastvorrichtung 4, 6 und der Verstellstrecke 9 so lange gedreht, bis die Verstellstrecke 13 der Kurvenbahn unter den Tastfinger 7 gelangt. Durch den zunehmenden Radius dieser Verstellstrecke 13 wird auch über den Tastfinger 7 dem temperaturgesteuerten Schaltkontakt 3 eine höhere Sollschalttemperatur vorgegeben, auf die das Kühlgerät mit Hilfe des Messfühlers 15 in üblicher Weise nachgeführt wird.

Gemäss Fig 2 ist bei sonst gleichem Aufbau die Form der Kurvenbahn so geändert, dass die beiden Temperatureinstellbereiche ihren jeweiligen Maximalwert dann aufweisen, wenn sich der Tastfinger 7 im Bereich der Endanschläge 12 bzw. 14 befindet. Hierzu weist die Verstellstrecke 9 über den Drehwinkel 10 eine Steigung auf, die der Temperaturdifferenz zwischen den jeweiligen niedrigsten Temperaturen der beiden Temperaturregelbereiche entspricht. Ausgehend von der dargestellten Stellung, in der die Rastvorrichtung wirksam und der Ein-Aus-Schaltkontakt 2 das Kühlaggregat ausgeschaltet hat, wird beim Verdrehen der Einstellwelle der Ein-Aus-Schaltkontakt 2 geschlossen und über die Verstellstrecke 11 bzw. die Verstellstrecke 13 zunächst der niedrigste Solltemperaturwert des jeweils zu überstreichenden Temperaturbereichs vorgegeben. Hierdurch wird erreicht, dass, ausgehend von der Nullstel-. lung, im Bereich der Rastvorrichtung 4, 6 in beiden Drehrichtungen die Solltemperatur von den jeweils niedrigsten auf den zugehörigen höchsten Temperaturwert verstellt wird. Selbstverständlich ist es auch möglich, dem jeweils kleineren Radius eine höhere Solltemperatur zuzuordnen.

## Patentansprüche

1. Temperaturregelschalter (1) für Haushaltskühlgeräte mit zwei unterschiedlichen Temperaturregelbereichen und wenigstens einem elektrischen Schaltkontakt (2, 3), der von einem bei Temperaturschwankungen seine Form ändernden Element (15) und von einer durch Endanschläge (12, 14) begrenzt verstellbaren Einstellvorrichtung für einen bestimmten Temperaturregelbereich betätigbar ist, und mit einer der Einstellvorrichtung im Verstellweg (13, 9, 11) zwischen den Endanschlägen (12, 14) zugeordneten überfahrbaren Rastvorrichtung (4, 6) mit je einer freien Verstellstrecke (11, 13) vor und nach der Rastung, dadurch gekennzeichnet, dass die Rastvorrichtung (4, 6) dem mittleren Bereich (9) des Verstellweges (13, 9, 11) zugeordnet ist und einen in bekannter Weise durch eine Vertiefung (6) am Umfang der Rastvorrichtung (4, 6) gebildeten Nocken aufweist, in den ein mit einem Ein-Aus-Schaltkontakt (2) verbundener federbelasteter Schaltstift (4) eingreift, und dass im Drehwinkel (10) entsprechend der Länge der den Nocken darstellenden Vertiefung (6) der Verstellweg (13, 9, 11) einen Abschnitt mit konstantem Radius als mittleren Bereich (9) aufweist.

2. Temperaturregelschalter nach Anspruch 1, dadurch gekennzeichnet, dass der der Einstellvorrichtung zugeordnete Ein-Aus-Schaltkontakt (2) in der Wirkstellung der Rastvorrichtung (4, 6) in eine Ausschältstellung verstellbar ist.

3. Temperaturregelschalter nach Anspruch 1, dadurch gekennzeichnet, dass der durch eine Kurvenbahn gebildete Verstellweg (13, 9, 11) der Einstellvorrichtung über einen Tastfinger (7) in Wirkverbindung mit dem elektrischen Schaltkontakt (3) steht.

4. Temperaturregelschalter nach einem der Ansprüche 1 bis 3, dadurch gekennzeichnet, dass sich im Verstellweg (13, 9, 11) der Einstellvorrichtung mit dem mittleren Bereich (9) mit konstantem Radius einerseits eine Verstellstrecke (13) mit zunehmendem Radius und anderseits eine Verstellstrecke (11) mit abnehmendem Radius anschliesst.

5. Temperaturregelschalter nach einem der Ansprüche 1 bis 3, dadurch gekennzeichnet, dass der im Verstellweg (13, 9, 11) der Einstellvorrichtung vorgesehene mittlere Bereich (9) mit dem konstanten Radius durch einen Abschnitt mit einer Neigung (je nach Drehrichtung des Schalters mit zu- oder abnehmendem Radius) ersetzt ist, dem sich die beiderseits vorgesehenen Verstellstrekken (11, 13) zu den Endanschlägen (12, 14) mit einer ansteigenden Neigung oder mit einer abfallenden Neigung anschliessen.

## Claims

1. Temperature regulating switch (1) for domestic refrigerators with two different temperature regulating ranges and at least one electrical switch contact (2, 3), which is actuable for a certain temperature range by an element (15), which changes its shape in the case of temperature fluctuations, and by a setting device which is displaceable limited by end abutments (12, 14), and with an overridable detent device (4, 6), which is associated with the setting device in the displacement path (13, 9, 11) between the end abutments (12,14) and has a respective free displacement path portion (11, 13) in front of and behind the detent, characterised thereby, that the detent device (4, 6) is associated with the middle region (9) of the displacement path (13, 9, 11) and displays a cam, which is formed in known manner by a depression (6) at the periphery of the detent device (4, 6) and into which engages a spring-loaded switch pin (4) connected with an on-off-switch contact (2), and that the displacement path (13, 9, 11) displays a portion of constant radius as middle region (9) in the rotational angle (10) corresponding to the length of the depression (6) representing the cam.

2. Temperature regulating switch according to claim 1, characterised thereby, that the on-off-switch contact (2) associated with the setting device Is displaceable into an off-position in the effective setting of the detent device (4, 6).

3. Temperature regulating switch according to claim 1, characterised thereby, that the displacement path (13, 9, 11) of the setting device is formed by a cam track and stands in operative connection with the electrical switch contact (3) through a feeler finger (7).

4. Temperature regulating switch according to one of the claims 1 to 3, characterised thereby, that a displacement path portion (13) of increasing radius on the one hand and a displacement path portion (11) of decreasing radius on the other hand adjoins the middle region (9) of constant radius in the displacement path (13, 9, 11) of the setting device.

5. Temperature regulating switch according to one of the claims 1 to 3, characterised thereby, that the middle region (9) of the constant radius. provided in the displacement path (13,9,11) of the setting device is replaced by a portion with an inclination (of increasing or decreasing radius according to rotational direction of the switch), which is adjoined by the displacement path portions (11, 13) provided at both sides towards the end abutments (12, 14) with a rising inclination or with a falling inclination.

## Revendications

1. Interrupteur de thermorégulation (1) pour appareils frigorifiques ménagers comportant deux plages de température réglables et au moins un contact de commutation électrique (2, 3) qui peut être commandé pour une plage de réglage de température déterminée par un élément (15) dont la forme se modifie lors de variations de température et par un dispositif réglable entre des butées de fin de course (12, 14) et un dispositif d'encliquetage (4, 6) prévu à l'intérieur du trajet de réglage (13, 9, 11) entre les butées de fin de course (12, 14) du dispositif de réglage et qui présente, tout en pouvant être franchi, une course de réglage libre (11, 13) aussi bien en amont qu'en aval de l'emplacement de l'encliquetage, caractérisé en ce que le dispositif d'encliquetage (4, 6) est associé à la zone médiane (9) du trajet de réglage (13, 9, 11) et présente une came réalisée de façon connue par un évidement (6) prévu sur la périphérie du dispositif d'encliquetage (4, 6) et dans lequel s'engage un doigt de commutation (4) soumis à la force élastique d'un ressort et relié à un contact de mise en et hors circuit (2), et en ce que le trajet de réglage (13, 9, 11) présente à l'intérieur de l'angle de rotation (10) et conformément à la longueur de l'évidement (6) délimitant la came, un secteur à rayon constant, en tant que zone médiane (9).

2. Interrupteur de thermorégulation suivant la revendication 1, caractérisé en ce que dans la position active du dispositif d'encliquetage (4, 6), le contact de mise en et hors circuit (2) associé au dispositif de réglage peut être amené dans une position de mise hors circuit.

3. Interrupteur de thermorégulation suivant la revendication 1, caractérisé en ce que le trajet de réglage (13, 9, 11) du dispositif de réglage formé par un chemin incurvé se trouve en liaison dynamique avec le contact de commutation électrique (3) par l'intermédiaire d'un doigt de palpage (7).

4. Interrupteur de thermorégulation suivant l'une des revendications 1 à 3, caractérisé en ce que la zone médiane (9) à rayon constant et située à l'intérieur du trajet de réglage (13, 9, 11) du dispositif de réglage est suivie d'une part par un chemin de réglage (13) à rayon augmentant et, d'autre part, par un chemin de réglage (11) à rayon diminuant.

5. Interrupteur de thermorégulation suivant l'une des revendications 1 à 3, caractérisé en ce que la zone médiane (9) à rayon constant prévue dans le trajet de réglage (13, 9, 11) du dispositif de réglage est remplacée par un secteur qui présente une inclinaison (dont le rayon augmente ou diminue en fonction du sens de rotation de l'interrupteur) à laquelle font suite les chemins de réglage (11, 13) prévus de part et d'autre et présentant une inclinaison augmentant ou diminuant en direction des deux butées de fin de course (12, 14).
